# FASCICULE DE BREVET EUROPEEN

(11) **EP 0 567 475 B1**
(45) Date de publication et mention de la délivrance du brevet: **30.07.1997**
(21) Numéro de dépôt: 92901694.7
(22) Date de dépôt: 04.12.1991
(51) Int. Cl.: E04H 6/18, E04H 6/32, B65G 1/04

(54) **INSTALLATION MECANISEE AUTOMATIQUE DE STOCKAGE D'OBJETS, NOTAMMENT DE VOITURES**
AUTOMATISCHE MECHANISCHE ANLAGE ZUM ABSTELLEN VON OBJEKTEN, INSBESONDERE VON KRAFTFAHRZEUGEN
AUTOMATIC POWER-DRIVEN APPARATUS FOR STORING OBJECTS, PARTICULARLY MOTOR VEHICLES

(30) Priorité: 10.12.1990 FR 9015547
(43) Date de publication de la demande: 03.11.1993
(73) Titulaire: Ebstein, Simon, F-31170 Tournefeuille (FR)
(72) Inventeur: Ebstein, Simon, F-31170 Tournefeuille (FR)
(74) Mandataire: Epstein, Henri
(86) Numéro de dépôt international: FR9100967
(87) Numéro de publication internationale: WO9210628

(56) Documents cités:
- CH-A- 505 969
- FR-A- 1 566 540
- GB-A- 1 043 371
- US-A- 2 102 995

## Description

L'invention concerne une installation mécanisée à gestion entièrement automatisée pour le stockage de véhicules automobiles.

Il existe actuellement de nombreuses conceptions de parcs de stationnement automatisés mécanisés dans lesquels les véhicules sont convoyés d'une aire d'entrée vers une cellule de rangement puis amenés à la demande jusqu'à une aire de sortie. De tels parcs de stationnement sont notamment décrits dans les brevets GB-A-1.043.371 et CH-A-505.969.

Ainsi, CH-505.969 a trait à un garage automatique pour véhicules comportant une pluralité de cellules rectangulaires disposées de part et d'autre d'une allée de circulation comportant deux rails sur lesquels circule un chariot mobile de transport de véhicules. Chaque cellule est munie le long de ses grands côtés de deux séries de barres de support des roues des véhicules, formant un peigne dont les dents sont tournées vers l'intérieur de la cellule, et le chariot mobile est muni de deux séries de barres de transport formant également un peigne dont les dents sont tournées vers l'extérieur du chariot, ledit chariot mobile pouvant pénétrer a l'intérieur de chaque cellule puis s'abaisser, de telle sorte que les barres de transport passent entre les barres de support et déposent les roues du véhicule transporté sur lesdites barres de support.

Malheureusement, dans les installations du type de celle décrite dans le brevet CH-A-505.969, les cellules de rangement sont disposées perpendiculairement au couloir de circulation du chariot, ce qui nécessite une largeur de couloir au moins égale à la longueur des véhicules les plus longs et donc une surface occupée par le couloir au détriment des places de stationnement. En outre, il est nécessaire d'effectuer un transfert du véhicule à partir du chariot jusqu'à l'intérieur de la cellule de rangement lors du déchargement d'un véhicule (ou inversement), ce qui nécessite une manoeuvre supplémentaire et exige un mécanisme adapté à un tel transfert et donc rend coûteuse une telle installation.

C'est pourquoi le but de l'invention est de fournir une installation mécanisée de stockage de véhicules automobiles dont la disposition des cellules de rangement permette un gain de place et dont le chargement et le déchargement d'un véhicule dans une cellule se fasse sans manoeuvre supplémentaire à celle du déplacement du chariot de transport des véhicules.

La présente invention a donc pour objet une installation mécanisée à gestion entièrement automatisée pour le stockage de véhicules automobiles, comprenant
- au moins un couloir de circulation comprenant une rainure de guidage dite principale ménagée longitudinalement le long du couloir,
- des cellules de rangement réparties de part et d'autre du couloir de circulation,
- au moins un chariot comportant un châssis sur roues doté de moyens d'entraînement autonomes, chacun des chariots étant équipé de moyens de guidage adaptés pour permettre de déplacer le chariot le long du couloir de circulation et de l'amener aux cellules de rangement, et de moyens de chargement et déchargement aptes à permettre de saisir ou de déposer un véhicule automobile dans une cellule déterminée, et
- une unité centrale de gestion apte à gérer le fonctionnement de chaque chariot et l'actionnement des moyens de chargement et de déchargement;

L'installation est caractérisée en ce que :
- les cellules de rangement sont disposées en épi selon un angle d'environ 135° par rapport au couloir de circulation,
- des rainures de guidage annexes forment des embranchements avec la rainure de guidage principale, et sont agencées pour permettre aux chariots de pénétrer dans les cellules de rangement grâce à des moyens d'aiguillage disposés au droit de chaque embranchement et dont l'activation est commandée par l'unité centrale, et
- les moyens de guidage de chaque chariot comportent deux galets de guidage adaptés pour coulisser dans la rainure principale et dans les rainures de guidage annexes et pour faire pivoter les roues lorsqu'un des moyens d'aiguillage a été activé pour que le chariot pénètre dans la cellule de rangement en étant guidé par la rainure annexe prolongeant la rainure principale à l'embranchement associé au moyen d'aiguillage.

Selon un autre mode de réalisation, le chariot circule sur une piste de circulation formant un circuit fermé doté de 2 couloirs longitudinaux et les cellules sont réparties de part et d'autre de chaque couloir de façon à ce que les deux rangées disposées entre les couloirs soient juxtaposées.

Selon encore un autre mode de réalisation, l'installation comprend en combinaison :
- au moins deux niveaux superposés comportant chacun :
   une piste de circulation formant un circuit fermé doté de deux couloirs longitudinaux de circulation,
   quatre rangées de cellules de rangement réparties de 5 part et d'autre de chaque couloir de circulation, de façon que les deux rangées disposées entre lesdits couloirs soient juxtaposées,
   au moins un élévateur adapté pour se déplacer entre une aire de chargement et/ou de déchargement et chaque niveau, en vue de desservir lesdits niveaux, chacun des élévateurs étant installé de façon à occuper la place d'une cellule de rangement,
   pour chaque niveau, au moins un chariot doté de moyens d'entraînement autonomes, et des moyens de guidage de chaque chariot adaptés pour permettre de déplacer ce dernier le long de la piste de circulation, et de l'amener respectivement au droit de chaque élévateur et des cellules de rangement, chacun des chariots étant équipé de moyens de chargement et de déchargement aptes à permettre de saisir et de déposer un objet dans les cellules et dans chaque élévateur,
   une unité centrale de gestion apte a gérer le fonctionnement de chaque élévateur et de chaque chariot et l'actionnement des moyens de chargement et de déchargement.

En premier lieu, le nombre de places de stationnement par rapport à la surface d'une telle installation est élevé car la surface de chaque niveau, utilisée pour le stockage, est égale ou supérieure aux deux tiers de la surface totale des niveaux.

En outre, les mouvements verticaux des élévateurs et les mouvements horizontaux des chariots sont totalement indépendants, ce qui autorise des cycles de stockage et retrait très courts.

De plus, chaque chariot se déplace par ses propres moyens et la puissance nécessaire est, par conséquent, réduite a son minimum.

Cette disposition permet de prévoir des moyens de chargement et de déchargement de conception simple ne nécessitant, par exemple, aucun système de porte à faux par rapport au chariot qui nuirait à la stabilité de ce dernier. Ainsi, selon un mode de réalisation préférentiel, visant ces moyens de chargement et de déchargement :
chaque cellule de rangement et chaque élévateur comprennent deux râteliers fixes, longitudinaux, disposés en vis-à-vis et constitués, chacun, de barres fixes horizontales, parallèles et espacées, lesdits râteliers étant agencés pour délimiter un espace central libre entre les extrémités des barres fixes,
chaque chariot comporte un châssis sur roues doté de moyens d'entraînement autonomes,
les moyens de chargement et de déchargement comprennent:
   - un support mobile porté par le châssis des chariots et comportant une structure centrale longitudinale, de largeur 20 inférieure à celle de l'espace central ménagé entre deux râteliers fixes, et deux séries de barres horizontales, parallèles et espacées, s'étendant orthogonalement de part et d'autre de la structure centrale,
   - des moyens de déplacement vertical du support mobile, portés par le châssis, et aptes à déplacer ledit support lorsqu'un chariot se trouve dans une cellule de rangement ou un élévateur, entre une position basse où ce support se trouve en-dehors du plan des râteliers fixes, et une position où il se trouve au dessus du plan de ces râteliers fixes.

Les opérations de chargement et de déchargement ne nécessitent donc qu'un déplacement vertical sur une faible distance du support mobile pouvant avantageusement être réalisé au moyen de deux vérins agencés verticalement et fixés sur le châssis des chariots.

Par ailleurs, selon une autre caractéristique de l'invention, chaque élévateur comprend un plancher mobile doté de lumières aptes à loger les barres horizontales des râteliers fixes, et des moyens de déplacement vertical du plancher entre une position haute ou il se trouve dans le plan des râteliers, et un position basse où il se trouve escamoté sous les râteliers de façon à se profiler avec la piste de circulation du niveau desservi.

Ainsi, lorsqu'un véhicule est amené dans un élévateur, le plancher est dans sa position haute et les passagers peuvent donc descendre de ce véhicule et poser les pieds sur un sol plan. Ensuite, ce plancher est amené dans sa position basse dans laquelle il sert de surface de roulement permettant au chariot de pénétrer dans l'élévateur en vue de la saisie du véhicule.

Selon une autre caractéristique de l'invention :
- chaque chariot comporte quatre roues directrices reliées deux à deux par deux essieux par l'intermédiaire de pivots, et
- les moyens de guidage des chariots actionnent les pivots de deux roues portées par un même essieu par l'intermédiaire de barres de timonerie.

De plus, les moyens d'aiguillage comprennent préférentiellement, pour chaque embranchement, un vérin agencé horizontalement et disposé dans une réservation ménagée dans la piste de circulation et débouchant dans la rainure principale, ledit vérin comportant une tige portant un sabot doté d'une face frontale de forme adaptée pour guider le chariot vers une rainure annexe, et étant adapté pour présenter deux états : un état rétracté dans lequel le sabot est en retrait par rapport à la rainure principale, et un état déployé dans lequel ledit sabot est disposé dans ladite rainure.

D'autres caractéristiques, buts et avantages de l'invention, ressortiront de la description détaillée qui suit en référence aux dessins annexés qui en représentent, à titre d'exemple non limitatif, un mode de réalisation préférentiel. Sur ces dessins, qui font partie intégrante de la présente description :
. la figure 1 est une vue en plan schématique d'un niveau d'une installation conforme à l'invention,
. la figure 2 est une vue en plan partielle des rainures de guidage des chariots de cette installation et de deux postes d'aiguillage respectivement en positions active et passive,
. la figure 3 est une coupe transversale par un plan vertical A de cette rainure de guidage, représentant un poste d'aiguillage en position passive,
. la figure 4 est une coupe transversale par un plan vertical B de cette rainure de guidage représentant un poste d'aiguillage en position active,
. la figure 5 est une coupe transversale de cette rainure de guidage représentant un des galets de guidage dont est équipé chaque chariot,
. la figure 6 est une vue latérale d'un chariot équipant l'installation conforme à l'invention,
. la figure 7 est une vue de dessous de ce chariot,
. la figure 8 est une vue frontale de ce chariot, en position basse de ce dernier,
. la figure 9 est une vue frontale de ce chariot, en position haute,
. la figure 10 est une vue frontale d'une cellule de rangement de l'installation conforme à l'invention logeant un chariot en position haute,
. la figure 11 est une vue frontale de cette cellule de rangement logeant un chariot en position basse,
. la figure 12 est une vue latérale d'un élévateur de l'installation conforme à l'invention,
. la figure 13 est une vue en perspective d'un autre mode de réalisation du chariot selon l'invention mettant en évidence la partie basse dudit chariot,
. la figure 14 est une vue en perspective du chariot selon la figure 13 qui met en évidence la partie haute, partie mobile dudit chariot qui peut être actionnée par des vérins,
. la figure 15 est une vue en plan de l'aire de chargement et de déchargement du véhicule par les chariots et la mise en place sur l'ascenseur,
. les figures 16, 17, 18 sont des vues de côté de l'aire de chargement et de déchargement représentée à la figure 15, mettant en évidence différentes étapes,
. la figure 19 est une vue schématique vue en perspective d'une partie du chariot avec son moyen d'aiguillage,
. la figure 20 est une vue en perspective du moyen d'aiguillage,
. la figure 21 est une vue d'un rail de guidage mettant en évidence l'arrivée du chariot et le retour vers la cellule de rangement,
. la figure 22 est une vue en plan de l'installation mettant en évidence une piste de circulation intérieure et une piste de circulation extérieure, ces deux pistes permettent d'encastrer les cellules de rangement en épi les unes dans les autres.

L'invention représentée aux figures consiste en un parc de stationnement mécanisé à gestion entièrement automatisée. Ce parc de stationnement comporte plusieurs niveaux superposés comportant chacun une pluralité des cellules de rangement 1, un élévateur 2 destiné à assurer le transfert des véhicules d'une station d'entrée vers ces niveaux, et un élévateur 3 destiné à assurer le transfert des véhicules des niveaux vers une station de sortie. De plus, ce parc de stationnement comporte, pour chaque niveau, au moins un chariot 4 destiné à transférer les véhicules entre les élévateurs 2, 3, et les cellules de rangement 1.

En premier lieu, chaque niveau comporte une piste de circulation 5 formant un circuit fermé composé de deux couloirs longitudinaux 6 reliés vers leurs extrémités par des tronçons de couloirs semi-circulaires 7.

Chaque niveau comprend, en outre, quatre rangées de cellules de rangement 1 disposées en épi de part et d'autre des couloirs longitudinaux 6, de façon que les deux rangées situées entre lesdits couloirs s'étendent dans le prolongement l'une de l'autre, et que les rangées situées de part et d'autre d'un couloir 6 soient disposées selon un agencement en chevrons.

De plus, les cellules 1 disposées de part et d'autre de chaque couloir longitudinal 6 sont décalées les unes par rapport aux autres d'une distance équivalant à une demi-largeur de cellule.

Par ailleurs, deux emplacements de cellules de rangement, en l'exemple deux cellules diamétralement opposées, constituent les fosses verticales dans lesquelles se déplacent les élévateurs 2, 3.

La piste de circulation 5 est, en outre, dotée axialement d'une rainure de guidage principale 8, de part et d'autre de laquelle sont ménagées, dans l'axe de chaque emplacement 1, des rainures de guidage annexe 9 s'étendant à l'intérieur desdits emplacements.

Tel que représenté à la figure 2, un poste d'aiguillage est prévu au niveau de chaque embranchement entre la rainure de guidage principale 8 et une rainure de guidage annexe 9. Chacun de ces postes d'aiguillage comprend, en premier lieu, un vérin 10 logé dans une réservation 11 ménagée dans la piste de circulation 5 et débouchant dans la rainure principale 8 en regard d'une rainure annexe 9.

Ces vérins 10 sont disposés horizontalement de façon à s'étendre orthogonalement par rapport à la rainure de guidage principale 8. Leur corps 10a est fixé sur une paroi transversale 12 disposée dans chaque réservation 11, tandis que leur tige 10b porte un sabot d'aiguillage 13 guidé, lors de l'actionnement desdits vérins, par deux tiges de guidage 14 solidaires desdits sabots et montées coulissantes par rapport aux parois transversales 12.

Chacun des sabots 13 présente une face frontale 13a de forme concave, adaptée pour relier la rainure de guidage principale 8 à la rainure annexe 9 correspondante, lorsque ledit sabot se trouve positionné dans ladite rainure principale. Chaque vérin 10 est, quant à lui, adapté pour présenter deux états : un état rétracté dans lequel le sabot 13 est disposé dans la réservation 11, en retrait latéralement par rapport à la rainure principale 8 et un état déployé dans lequel le sabot 13 est disposé dans ladite rainure principale.

Ces rainures de guidage principales 8 et annexes 9 et ces postes d'aiguillage servent à guider un chariot 4 de façon à permettre à ce dernier, d'une part, de se déplacer le long de la piste de circulation 5, et d'autre part, de pénétrer dans les cellules de rangement 1 et les élévateurs 2, 3, en vue du chargement ou du déchargement d'un véhicule.

Ces chariots 4 dotés de moyens de propulsion 15 autonomes, aptes à engendrer leur déplacement en marche avant ou en marche arrière, tels que batterie électrique, sont préférentiellement au nombre de deux par niveau : un chariot en service et un chariot en charge.

Tel que représenté aux figures 6 à 10, chaque chariot 4, comporte, en premier lieu, un châssis 16 monté sur deux essieux 17 portant chacun deux roues directrices 18 par l'intermédiaire de pivots 19.

Chacun de ces chariots 4 comporte, en outre, pour chaque essieu 17, un arbre de direction vertical 20 relié aux pivots 19 par l'intermédiaire de barres de timonerie 21. Cet arbre 20 porte un galet de guidage horizontal 22 en caoutchouc agencé pour se déplacer dans les rainures de guidage 8, 9. Ce galet de guidage 22 est monté sur une jante 23 disposée autour d'un roulement à billes 24 porté par l'arbre de direction 20.

Chaque chariot 4 comporte également un support mobile 25 porté par deux vérins 26 agencés verticalement sur le châssis 16. Ce support mobile 25 se compose d'une structure centrale longitudinale 27 et de deux séries de barres horizontales 28, parallèles et espacées, s'étendant orthogonalement de part et d'autre de la structure centrale 27.

Chaque cellule de rangement 1 et chaque élévateur 2, 3 comportent quant à eux, deux râteliers fixes 29, longitudinaux, disposés en vis-à-vis, et constitués chacun de barres fixes horizontales, parallèles et espacées. Ces râteliers 29 sont adaptés, en premier lieu, pour délimiter entre les extrémités des barres, un espace central libre de largeur supérieure à celle de la structure centrale 27 des chariots 4.

Ces râteliers 29 sont, en outre, disposés de façon à définir un plan support horizontal s'étendant sensiblement au-dessous des barres 28 des chariots 4, dans la position haute du support mobile 25 de ces derniers (figure 10), et s'étendant au-dessus de ces barres 28 dans la position basse dudit support mobile (figure 11).

Chaque élévateur 2, 3 comprend, par ailleurs, un plancher mobile 30 doté de lumières aptes à loger les barres horizontales des râteliers fixes 29 équipant cet élévateur.

Ce plancher mobile 30 est porté par quatre vérins 31 agencés verticalement et adaptés pour le déplacer entre une position haute où il se trouve dans le même plan horizontal que les râteliers 29, et une position basse où il se trouve escamoté sous lesdits râteliers de façon à se profiler avec la piste de circulation 5 du niveau desservi.

Ce plancher mobile 30 est, en outre, doté d'une rainure de guidage (non représentée) agencée pour venir dans le prolongement d'une rainure de guidage annexe 9 ménagée à chaque niveau desservi.

Lorsqu'un élévateur 2, 3 se trouve à la station d'entrée ou à la station de sortie, le plancher mobile 30 est disposé en position haute permettant aux passagers de poser les pieds sur un sol plan lorsqu'ils descendent du véhicule ou viennent récupérer celui-ci.

Par contre, ce plancher mobile 30 est ensuite escamoté, en position basse, et permet aux chariots 4 de pénétrer dans l'élévateur 2, 3 en vue du chargement ou du déchargement d'un véhicule.

Par ailleurs, afin de faciliter le centrage du véhicule lorsque celui-ci est introduit dans l'élévateur au niveau de la station d'entrée, celle-ci peut être également équipée de galets constitués de rouleaux à axes verticaux ou inclinés adaptés pour guider latéralement ce véhicule .

En dernier lieu, l'installation est doté de moyens de détection tels que cellules émettrices-réceptrices adaptées respectivement pour :
- stopper les chariots 4 une fois que ceux-ci ont dépassé l'embranchement correspondant à la cellule de rangement sélectionnée par l'unité centrale de gestion,
- stopper les chariots 4 lorsque ceux-ci ont pénétré dans une cellule de rangement 1 ou un élévateur 2, 3.

Tous les dispositifs et appareils décrits ci-dessus, mis en mouvement pour le fonctionnement automatisé du parc de stationnement, obéissent aux commandes d'une unité centrale de gestion programmée pour faire fonctionner ce parc de stationnement de la façon suivante :
- lorsqu'un véhicule se présente à la station d'entrée, le plancher mobile 30 se trouve en position haute ce qui permet au conducteur d'introduire son véhicule dans l'élévateur 2 ou 3 et de descendre de ce dernier en posant les pieds sur un sol plan.
- une fois que le conducteur a quitté cet élévateur 2 ou 3, les portes de ce dernier (non représentées), sont verrouillées. En outre, un distributeur permet au conducteur de retirer un ticket sur lequel sont indiqués le niveau et la cellule de rangement sélectionnés par l'unité centrale de gestion.
- l'élévateur 2 ou 3 descend alors jusqu'au niveau sélectionné, le plancher mobile 30 étant parallèlement escamoté de façon à amener les véhicules à reposer sur les râteliers fixes 29. Dans un même temps, le chariot 4 du niveau sélectionné est stoppé devant l'emplacement correspondant à l'élévateur grâce à l'activation de la cellule émettrice-réceptrice correspondante.

Une fois l'élévateur parvenu au niveau, le chariot 4 recule dans ce dernier grâce à l'actionnement du vérin d'aiguillage 10 situé au niveau de l'embranchement menant à cet élévateur.

Le support mobile 25 est ensuite soulevé de façon que les barres 28 de ce dernier passent au travers des râteliers 29. Le véhicule se trouve alors porté par le chariot 4 qui est déplacé le long de la piste de circulation 5, le support mobile 25 restant en position haute ou étant ramené en position basse, jusqu'à ce qu'il soit stoppé par la cellule émettrice-réceptrice correspondant à l'emplacement sélectionné.

Le vérin d'aiguillage 10 correspondant à cet emplacement est alors actionné et le chariot 4 recule jusqu'à ce qu'il soit stoppé par la cellule émettrice-réceptrice disposée dans le fond de la cellule de rangement 1.

Les vérins 26 sont alors rétractés et le véhicule déposé sur les râteliers 29. Une fois ce dépôt effectué, le chariot 4 est ramené sur la piste de circulation 5, le long de laquelle il se déplace jusqu'à ce qu'il soit stoppé par une cellule émettrice-réceptrice activée. Selon le cas, cet arrêt peut être commandé soit, en regard de l'élévateur 2 ou 3 si un nouveau véhicule est amené, soit, en regard d'un emplacement si un utilisateur désire retirer son véhicule.

Dans ce deuxième cas, il suffit à l'utilisateur de se présenter à la station de sortie et d'introduire le ticket qui lui a été délivré dans un lecteur électronique. Le cycle de sortie consiste alors à amener le chariot 4 du niveau considéré en regard de l'emplacement désiré, comme indiqué ci-dessus, et à commander la descente de l'élévateur de sortie 2 ou 3. Les opérations suivantes correspondent ensuite, en sens inverse, à celles effectuées pour la rentrée d'un véhicule.

Les figures 13 et 14 mettent en évidence un autre mode de réalisation d'un chariot selon l'invention.

Ledit chariot 40 comporte un châssis 41 dans sa partie basse et un plateau mobile 42 dans sa partie haute. Ledit châssis 41 est pourvu de quatre roues stabilisatrices 51, 52, 53, 54, montées en "roues folles". L'une des deux traverses du châssis reçoit une roue motrice 43 qui assure l'entraînement autonome dudit chariot 40.

Des vérins 44, 45, 46, 47 assurent le mouvement ascendant ou descendant du plateau mobile 42.

Le plateau mobile 42 est composé d'une poutre longitudinale 48 de laquelle est issu, de chaque côté, un râtelier 49, 50 dont la largeur et la longueur correspondent aux râteliers 29 des cellules de rangement 1.

Un des avantages de ce dernier mode de réalisation de ce chariot 40 réside dans sa roue motrice 43. Ainsi lorsque le chariot 40 recule dans la cellule de rangement 1, la roue motrice 43 qui peut être tractrice et qui est disposée au milieu d'une traverse avant 55 dudit chariot 40, ne pénètre que très peu dans la cellule de rangement. Ce ne sont que les roues stabilisatrices 51, 52, 53, 54, qui sont de chaque côté du chariot 40, qui pénètrent de chaque côté de la cellule de rangement. A cet effet, la cellule de rangement comporte sur ses côtés longitudinaux, un fer en U ou similaire, sur lequel les roues stabilisatrices peuvent rouler. Ainsi, le plancher peut être supprimé à 75 % du parc de stationnement, le coût de fabrication de l'installation est diminué en particulier pour les containers.

Dans les figures 15, 16, 17 et 18, sont représentés schématiquement les chariots 56 et 57 qui peuvent aussi bien charger un véhicule 58 que le décharger.

Les chariots 56, 57 sont pourvus de vérins qui permettent de manoeuvrer le plateau mobile 49.

L'élévateur 59 est pourvu de deux portes d'accès 60, 61. Il est disposé dans la cage d'ascenseur 62.

Les figures 19, 20, 21 mettent en évidence le moyen d'aiguillage 63.

Ledit moyen d'aiguillage 63, qui permet le guidage du chariot 40 dans son rail 64, est composé de trois pièces solidaires. Un axe 65 solidaire du chariot 40 sur lequel il est monté oscillant avec son bras 66 à l'extrémité duquel se trouve une came de guidage 67. Le pivotement du moyen de guidage suivant les flèches F1 ou F2, c'est à dire à droite ou à gauche, s'effectue, par exemple, par un moteur électrique (non représenté) qui permet d'assurer le pivotement.

### REFERENCES

- 1.: cellules de rangement
- 2. 3.: élévateur
- 4.: chariot
- 5.: piste de circulation
- 6.: couloirs longitudinaux
- 7.: couloirs semi-circulaires
- 8.: rainure de guidage principale
- 9.: rainures de guidage annexe
- 10.: vérins
- 10b.: tige
- 11.: réservation
- 12.: paroi transversale
- 13.: sabots d'aiguillage
- 13a.: face frontale des sabots
- 14.: tiges de guidage
- 15.: moyens de propulsion
- 16.: châssis
- 17.: essieux
- 18.: roues directrices
- 19.: pivots
- 20.: arbre de direction vertical
- 21.: barre de timonerie
- 22.: galet de guidage horizontal
- 23.: jante
- 24.: roulement à billes
- 25.: support mobile
- 26.: vérins
- 27.: structure centrale longitudinale
- 28.: séries de barres horizontales
- 29.: rateliers fixes
- 30.: plancher mobile
- 31.: vérins
- 40.: chariot
- 41.: châssis
- 42.: plateau mobile
- 43.: roue motrice
- 44.45.46.47.: vérins
- 48.: poutre longitudinale
- 49.50.: râtelier
- 51.52.53.54.: roues stabilisatrices
- 55.: traverse avant
- 56.57.: chariots
- 58.: véhicule
- 59.: élévateur
- 60.61.: portes d'accès
- 62.: cage d'ascenseur
- 63.: moyen de guidage
- 64.: rail
- 65.: axe
- 66.: bras
- 67.: came de guidage
- F1, F2.: flèches

## Revendications

1. Installation mécanisée à gestion entièrement automatisée pour le stockage de véhicules automobiles, comprenant
- au moins un couloir de circulation (6) comprenant une rainure de guidage (8) dite principale ménagée longitudinalement le long dudit couloir,
- des cellules de rangement (1) réparties de part et d'autre dudit couloir de circulation,
- au moins un chariot (4) comportant un châssis (16) sur roues (18) doté de moyens d'entraînement (15) autonomes, chacun desdits chariots étant équipé de moyens de guidage (8-9, 20, 22, 23, 24) adaptés pour permettre de déplacer ledit chariot le long dudit couloir de circulation (5) et de l'amener aux cellules de rangement (1), et de moyens de chargement et déchargement (25, 28) aptes à permettre de saisir ou de déposer un véhicule automobile dans une cellule déterminée, et
- une unité centrale de gestion apte à gérer le fonctionnement de chaque chariot (4) et l'actionnement des moyens de chargement et de déchargement (25-28) ;
ladite installation étant caractérisée en ce que :
- lesdites cellules de rangement (1) sont disposées en épi selon un angle d'environ 135° par rapport audit couloir de circulation,
- des rainures de guidage annexes (9) forment des embranchements avec ladite rainure de guidage principale (8), et sont agencées pour permettre aux chariots (4) de pénétrer dans lesdites cellules de rangement (1) grâce à des moyens d'aiguillage (10-14) disposés au droit de chaque embranchement et dont l'activation est commandée par ladite unité centrale, et
- lesdits moyens de guidage de chaque chariot comportent deux galets de guidage (22) adaptés pour coulisser dans ladite rainure principale et dans lesdites rainures de guidage annexes et pour faire pivoter lesdites roues lorsqu'un desdits moyens d'aiguillage a été activé pour que ledit chariot pénètre dans la cellule de rangement en étant guidé par la rainure annexe prolongeant ladite rainure principale à l'embranchement associé audit moyen d'aiguillage.

2. Installation selon la revendication 1, dans laquelle ledit chariot (4) circule sur une piste de circulation formant un circuit fermé doté de 2 couloirs longitudinaux (6) et lesdites cellules (1) sont réparties de part et d'autre de chaque couloir de façon que les deux rangées disposées entre lesdits couloirs soient juxtaposées.

3. Installation selon la revendication 1 ou 2, dans laquelle lesdits moyens de chargement et de déchargement (25, 28) coopèrent avec deux râteliers (29) fixes longitudinaux disposés dans chacune desdites cellules en vis-à-vis et constitués chacun de barres fixes horizontales, parallèles et espacées, lesdits râteliers étant agencés pour délimiter un espace central libre entre les extrémités des barres fixes.

4. Installation selon la revendication 1, 2 ou 3, caractérisée en ce qu'elle comprend :
- au moins deux niveaux superposés,
- au moins un élévateur (2, 3) adapté pour se déplacer entre une aire de chargement et/ou de déchargement et chaque niveau, en vue de desservir lesdits niveaux, chacun desdits élévateurs (2, 3) étant installé de façon à occuper la place d'une cellule de rangement (1), et de permettre de saisir ou de déposer un véhicule automobile lorsque ledit chariot (4) est disposé à l'intérieur d'un élévateur (2, 3) géré par l'unité centrale de gestion, grâce à deux râteliers (29) fixes longitudinaux disposés en vis-à-vis et constitués, chacun, de barres fixes horizontales, parallèles et espacées, lesdits râteliers étant agencés pour délimiter un espace central libre entre les extrémités des barres fixes.

5. Installation selon la revendication 4, caractérisée en ce que lesdits moyens de chargement et de déchargement (25-28) de chaque chariot comprennent :
- un support mobile (25) porté par le châssis (16) du chariot (4) et comportant une structure centrale longitudinale (27) de largeur inférieure à celle de l'espace central ménagé entre les deux râteliers fixes (29), et deux séries de barres horizontales (28), parallèles et espacées, s'étendant orthogonalement de part et d'autre de ladite structure centrale, et
- des moyens (26) de déplacement vertical du support mobile, portés par le châssis (16), et apte à déplacer ledit support lorsque ledit chariot (4) se trouve dans une cellule de rangement (1) ou un élévateur (2, 3), entre une position basse où ce support se trouve en-dessous du plan des râteliers fixes (29), et une position haute où il se trouve au-dessus du plan de ces râteliers fixes.

6. Installation selon la revendication 5, caractérisée en ce que les moyens de déplacement vertical du support mobile sont constitués de deux vérins (26) agencés verticalement et fixés sur ledit châssis (16) de chacun desdits chariots (4).

7. Installation selon l'une quelconque des revendications 4, 5 ou 6, caractérisée en ce que
chaque élévateur (2, 3) comprend un plancher mobile (30) doté de lumières aptes à loger les barres horizontales des râteliers (29) fixes, et des moyens (31) de déplacement vertical dudit plancher entre une position haute où il se trouve dans le plan des râteliers (29), et une position basse où il se trouve escamoté sous lesdits râteliers (29) de façon à se profiler avec la piste de circulation (5) du niveau desservi.

8. Installation selon l'une quelconque des revendications précédentes, caractérisée en ce que :
- chaque chariot (4) comporte quatre roues directrices (18) reliées deux à deux par deux essieux (17) par l'intermédiaire de pivots (19), et
- lesdits galets de guidage (22) sont adaptés pour actionner chacun des pivots (19) des deux roues (18) portées par un même essieu (17) par l'intermédiaire de barres de timonerie (21).

9. Installation selon l'une des revendications précédentes, caractérisée en ce que lesdits moyens d'aiguillage (10, 14) comprennent pour chaque embranchement, un vérin (10) agencé horizontalement et disposé dans une réservation (11) ménagée dans la piste de circulation (5) et débouchant dans la rainure principale (8), ledit vérin comportant une tige (10b) portant un sabot (13) doté d'une face frontale (13a) de forme adaptée pour guider le chariot (4) vers une rainure annexe (9), et étant adapté pour présenter deux états : un état rétracté dans lequel le sabot (13) est mis en retrait par rapport à la rainure principale (8), et un état déployé dans lequel ledit sabot est disposé dans ladite rainure.

10. Installation selon l'une quelconque des revendications 1 à 9, caractérisée en ce que chaque chariot comprend des moyens de détection aptes à stopper les chariots (4) lorsque ceux-ci ont franchi l'embranchement correspondant à une cellule de rangement (1) sélectionnée par l'unité centrale de gestion, ou à un élévateur (2, 3), et
en ce que ladite unité centrale est programmée pour activer l'aiguillage (10-14) de l'embranchement précipité et pour commander le recul du chariot (4).

11. Installation selon l'une quelconque des revendications précédentes caractérisée par le fait que chacun desdits chariots (40) comporte un châssis (41) dans sa partie basse et un plateau mobile (42) dans sa partie haute ; ledit châssis (41) étant pourvu de quatre roues stabilisatrices (51, 52, 53, 54), montées en "roues folles", et l'une des deux traverses du châssis disposant d'une roue motrice (43) qui assure l'entraînement autonome dudit chariot (40).

12. Installation selon la revendication 11, caractérisée en ce que lesdits moyens d'aiguillage comportent un moyen (63) permettant le guidage du chariot (40) dans son rail (64) et est composé de trois pièces solidaires, un axe (65) étant solidaire du chariot (40) sur lequel il est monté oscillant avec son bras (66) à l'extrémité duquel se trouve une came de guidage (67), et le pivotement du moyen de guidage suivant s'effectuant par un moteur électrique.

13. Installation selon l'une quelconque des revendications précédentes, caractérisée par le fait qu'elle comporte une piste de circulation intérieure et une piste de circulation extérieure, ces deux pistes permettent d'encastrer les cellules de rangement en épi les unes dans les autres.

## Patentansprüche

1. Automatische mechanische Anlage zum Abstellen von Automobilen, die folgende Elemente umfasst:
- mindestens eine Fahrspur (6) mit einer sogenannten Hauptführungsnute (8), die längsseits der besagten Fahrspur angebracht ist,
- Abstellzellen (1) die beidseitig der besagten Fahrspur verteilt stehen,
- mindestens einen Wagen (4) mit einem Fahrgestell (16) auf Rädern (18), das mit einer autonomen Antriebsvorrichtung (15) versehen ist, wobei jeder Wagen mit Lenkvorrichtungen (8-9, 20, 22, 23, 24) ausgestattet ist, dank denen er längs der Fahrspur (5) hin- and herbewegt werden und in die Abstellzellen (1) einfahren kann, welche Wagen mit Lade- und Entladevorrichtungen (25, 28) versehen sind, die fähig sind ein Automobil in einer bestimmten Abstellzelle zu ergreifen oder dort abzustellen,
- eine Führungszentraleinheit, die fähig ist den Betrieb eines jeden Wagens (4) zu steuern, sowie das Betätigen der Lade- und Entladevorrichtungen (25-28),
welche Anlage dadurch gekennzeichnet ist, dass:
- die besagten Abstellzellen (1) ährenförmig angeordnet sind in einem Winkel von ca. 135° zur besagten Fahrspur,
- Nebenführungsnuten (9) Abzweigungen von der besagten HauptfUhrungsnute (8) bilden und so angeordnet sind, dass die Wagen (4) in die besagten Abstellzellen (1) einfahren können dank Weichen (10-14), die rechtwinklig an jeder Abzweigung angesetzt sind und deren Betätigung von der Führungszentraleinheit gesteuert wird,
- die besagten Lenkvorrichtungen eines jeden Wagens zwei Lenkrollen (22) haben, die der besagten HauptfUhrungsnute und in den Nebenführungsnuten hin- und hergleiten und die besagten Räder zum drehen bringen können, wenn eine der besagten Weichen betätigt worden ist, damit der besagte Wagen in die Abstellzelle einfährt, wobei er durch die Nebenführungsnute geführt wird, welche die Verlängerung der Hauptführungsnute an der Abzweigung der betroffenen Weiche darstellt.

2. Anlage nach Patentanspruch 1, in welcher der besagte Wagen (4) auf einer schleifenförmigen Fahrspur mit zwei Längsbahnen (6) fährt, wobei die besagten Abstellzellen (1) beidseitig jeder Bahn so angeordnet sind, dass die beiden Reihen zwischen den besagtenLängsbahnen nebeneinander stehen.

3. Anlage nach Patentanspruch 1 oder 2, in welcher Lade- und Entladevorrichtungen (25, 28) mit zwei feststehenden Längsgestellen (29) zusammenarbeiten, die in allen besagten Zellen einander gegenüber angebracht sind und die sich aus feststehenden horizontalen, parallelen und in bestimmten Abständen stehenden Stangen zusammensetzen, wobei die besagten Gestelle so angeordnet sind, dass sie in der Mitte einen Leerraum zwischen den Enden der feststehenden Stangen ausparen.

4. Anlage nach Patentanspruch 1, 2 oder 3, die dadurch gekennzeichnet ist dass sie folgende Elemente umfasst:
- mindestens zwei übereinanderliegende Etages,
- mindestens einen Aufzug (2, 3), der fähig ist zwischen einer Lade- und/oder Entladefläche and jeder Etage auf- und abzufahren, so dass beide Etagen angefahren werden können, wobei jeder der besagten Aufzüge (2, 3) so installiert ist, dass er den Platz einer Abstellzelle (1) einnimmt, wodurch es möglich wird ein Automobil zu ergreifen oder abzustellen, wenn -der besagte Wagen (4) in einen Aufzug (2, 3) eingefahren wird, der seinerseits durch die Führungszentraleinheit gesteuert wird, wobei das Ergreifen und Abstellen eines Automobils erfolgt dank zweier feststehenden Längsgestelle (29), die einandergegenüberliegend angeordnet sind und die sich je aus feststehenden horizontalen, parallelen, in bestimmten Abständen stehenden Stangen zusammensetzen, wobei die besagten Gestelle so angebracht sind, dass in der Mitte zwischen den Enden der feststehenden Stangen ein Leerraum ausgespart wird.

5. Anlage nach Patentanspruch 4, die dadurch gekennzeichnet ist, dass zu den besagten Lade- und Entladevorrichtungen (25-28) eines jeden Wagens folgende Elemente gehören:
- eine bewegliche Plattform (25) die vom Fahrgestell (16) getragen wird und zu der eine zentrale Längsstruktur (27) gehört, die nicht so breit wie die des zentralen Leerraums ist, der sich zwischen den beiden feststehendes Gestellen (29) befindet, sowie zwei Reihen horizontaler, paralleler und in bestimmten Abständen stehender Stangen (28), die beidseitig im rechten Winkel zur besagten Zentralstruktur stehen,
- Hebe- und Senkvorrichtungen (26) der mobilen Plattform, die vom Fahrgestell (16) getragen werden and fähig sind die besagte Plattform auf- und abzubewegen, wenn der besagte Wagen (4) sich in einer Abstellzelle (1) oder in einem Aufzug (2, 3) befindet, und zwar zwischen einer Tiefstellung, wo die Plattform unterhalb der feststehenden Gestelle (29) steht und einer Hochstellung, wo er sich oberhalb dieser Gestelle befindet.

6. Anlage nach Patentanspruch 5 dadurch gekennzeichnet,dass die Hebe und Senkvorrichtungen der mobilen Plattform aus zwei Wagenhebern (26) bestehen, die vertical angeordnet und auf dem besagten Fahrgestell (16) eines jeden Wagens (4) befestigt sind.

7. Anlage nach irgendeinem Patentanspruch 4, 5 oder 6 dadurch gekennzeichnet dass jeder Aufzug (2, 3) eine mobile Bodenplatte (30) hat, die mit Öffnungen versehen ist, wo die horizontalen Stangen der feststehenden Gestelle (29) und die Hebe- und Senkvorrichtungen (31) der besagten Bodenplatte eingeführt werden können, und zwar wenn diese Platte sich zwischen einer Hochstellung - sie ist dann auf der Höhe der Gestelle (29) - und einer Tiefstellung befindet - sie ist dann unter besagten Gestelles (29) so versenkt, dass sie sich mit der Fahrspur (5) der angefahrenen Etage auf ein und derselben Achse befindet.

8. Anlage nach irgendeinem der oben angeführten Patentansprüche dadurch gekennzeichnet, dass
- jeder Wagen (4) vier Leiträder (18) hat, die zu je zweien mittels Drehzapfen (19) mit zwei Achsen (17) verbunden sind,
- die besagten Lenkrollen (22) fähig sind jeden der Drehzapfen (19) der beiden Räder (18) in Gang zu setzen, die von ein und derselben Achse (17) mittels Barren (21) getragen werden.

9. Anlage nach einer der oben angeführten Patentansprüche dadurch gekennzeichnet dass die besagten Weichen (10, 14) für jede Abzweigung einen horizontal angebrachten, in einem Reserveraum (11) befindlichen Wagenheber (10) hat, welcher Raum wird in der Fahrspur (5) ausgespart und mündet in die Hauptrille (8), wobei der besagte Heber einen Schaft (10b) mit einem Schuh (13) hat, der mit einer Vorderseite (13a) versehen ist, deren Form es ermöglicht, den Wagen (4) in die Nebenrille (9) zu leiten und der zweierlei Positionen annehmen kann: entweder eingezogen, wobei der Schuh im Verhältnis zur Hauptrille (8) zurücktritt and ausgefahren, wobei der besagte Schuh sich in dieser Rille befindet.

10. Anlage nach irgendeinem der Patentansprüche 1 bis 9, dadurch gekennzeichnet dass:
- jeder Wagen Wahrnehmungsvorrichtungen hat, welche die Wagen (4) zum Stoppen bringen können, wenn diese über die einer Abstellzelle (1) oder einem Aufzug (2, 3) entsprechenden Abzweigung hinausgefahren sind, wobei die Zelle von der Führungszentraleinheit bestimmt wird,
- die besagte Führungszentraleinheit darauf programmiert ist, die Weichen (10-14) der genannten Abzweigung zu stellen and den Rücktritt des Wagens zu steuern (4).

11. Anlage nach irgendeinem der oben angeführten Patentansprüche dadurch gekennzeichnet, dass jeder Wagen (40) ein Fahrgestell (41) im unteren Teil hat und eine mobile Platte (42) im oberen Teil, wobei das besagte Fahrgestell (41) mit vier beweglichen Stützrädern (51, 52, 53, 54) versehen ist und einer der beiden Querträger des Fahrgestells über ein Triebrad (43) verfügt, das für den autonomen Antrieb des besagten Wagens (40) sorgt.

12. Anlage nach Patentanspruch 11, dadurch gekennzeichnet, dass die besagten Weichen eine Vorrichtung (63) haben, die den Wagen (40) in seiner Schiene (64) führen kann und die aus drei zusammengehörigen Teilen besteht: eine Achse (65) ist mit dem Wagen (40) verbunden, sie ist frei pendelnd auf ihm angebracht mit ihrem Schwenkarm (66), an dessen Ende sich ein Leitnocken (67) befindet, wobei die Drehbewegung der nächsten Leitvorrichtung durch einen Elektromotor erfolgt.

13. Anlage nach irgendeinem der oben angeführten Patentansprüche dadurch gekennzeichnet dass sie eine innere and eine aüssere Fahrspur hat, wodurch die beide Spuren es ermöglichen die Abstellzellen ährenförmig ineinander einzubauen.

## Claims

1. Mechanized and fully automatically. managed installation for storing cars comprising :
- at least a traffic alley (6) comprising a main guiding groove (8) longitudinally along said alley,
- storage cells (1) distributed on both sides of said traffic alley,
- at least one trolley (4) including a frame (16) on wheels (18), equipped with stand-alone propelling means (15), each of said trolleys being equipped with guiding means (8-9, 20, 22, 23, 24) adapted to allow said trolley to move along said traffic alley (5) and bring it to storage cells (1), and loading and unloading means (25, 28) able to allow to lift or lay a car in a determined storage cell, and
- a central managing unit able to manage the operation of each trolley (4) and the activation of loading and unloading means (25, 28) ; said installation being characterized in that :
- said storage cells (1) are placed in herring-bone pattern with an angle of about 135° with respect ot said traffic alley,
- secondary guiding grooves (9) intersect with said main guiding groove (8) and are adapted to enable the trolleys (4) to enter said storage cells (1) thanks to switching means (10, 14) placed at each intersection and the activation of which is controlled by said central unit, and
- said guiding means of each trolley comprise two guiding rollers (22) adapted to slide within said main guiding groove and within said secondary guiding grooves and to cause the wheels to revolve when one of said switching means has been activated so that said trolley enters the storage cell while being guided by the secondary guiding groove extending from said main guiding groove at the intersection associated with said switching means.

2. The installation according to claim 1, wherein said trolley (4) moves on close shaped runway with two longitudinal alleys (6), and said cells (1) are disposed on both sides of each alley so that the two rows within said alleys are juxtaposed.

3. The installation according to claim 1 or 2, wherein said loading and unloading means (25, 28) cooperate with two fixed longitudinal racks (29) facing each other and each made of horizontal fixed parallel and placed at intervals bars, said racks being arranged so as to leave central empty space inbetween the tips of the fixed bars,

4. The installation according to claims 1, 2 or 3 characterized in that it comprises :
- at least two superimposed levels,
- at least one elevator (2,3) travelling between a loading and/or unloading area and each level, so as to serve said levels, each of said elevators (2, 3) being arranged so as to cover the area of one storage cell (1), and allow to lift or lay an object when said trolley (4) sits inside an elevator (2, 3) managed by the central managing unit, thanks to two fixed longitudinal racks (29) facing each other and each made of horizontal fixed parallel and placed at intervals bars, said rack being arranged so as to leave acentral empty space inbetween the tips of the fixed bars.

5. The installation according to claim 4, characterized in that the loading and unloading means (25, 28) comprise :
- a mobile stand (25) carried by the frame (16) of the trolleys (4) and comprising a central longitudinal structure (27) of a width smaller than that of the central empty space between the two fixed racks (29), and two series of horizontal, parallel and placed at intervals bars (28) perpendicular to and on each side of said central longitudinal structure,
- means (26) for vertically shifting the mobile stand (25), carried by the frame (16), when a trolley (4) sits in a storage cell (1) or an elevator (2, 3), from a lower position where said mobile stand is underneath the plan of the fixed racks (29), to a higher position where it is above said plan.

6. The installation according to claim 5, characterized in that the means for vertically shifting the mobile stand comprise two vertical jacks (26) fixed to the frame (16) of the trolleys (4).

7. The installation according to any one of claims 4, 5 or 6, characterized in that :
- each elevator (2, 3) comprise a mobile floor-board (30) equipped with openings for receiving the horizontal bars of the fixed racks (29), and means (31) for vertically shifting said floor-board between a higher position where it is in the same plan as that of the racks (29), and a lower position where it is hidden under said racks (29) so as to align with the runway (5) of the served level.

8. The installation according to any one of the preceding claims, characterized in that :
- each trolley (4) comprises four wheels (18) joint two by two by two axles (17) thru pivots (19), each trolley (4) comprises a frame (16) on wheels (18) equipped with stand-alone propelling means (15), and
- the guiding means of the trolleys (4) comprise a said main guiding groove (8) longitudinally in the runways (5), and for each of said trolleys, two guiding rollers (22) fitting and sliding within the main groove for each actuating the pivots (19) of two wheels joint by the same axle (17) thru steering tie rods (21)

9. The installation according to any one of the preceding claims, characterized in that :
the switching means (10, 14) comprise at each intersection a piston (10) placed horizontally in a cavity (11) of the runway (5) opening in the main guiding groove (8), said piston comprising a rod (10b) with a switching shoe (13) having a front face (13a) shaped for allowing to guide the trolley (4) towards a secondary guiding groove (9), and featuring two states : a drawn in state when the shoe (13) is out of the main guiding groove (8), and a spread out state when said shoe resides within said main groove.

10. The installation according to any one of claims 1 to 9, characterized in that each trolley comprise :
- detection means for stopping the trolleys (4) when they have passed the intersection corresponding to a storage cell (1) selected by the central managing unit, or an elevator (2, 3), and
- the central managing unit programmed for actuating the switching means (1014) at the said intersection, and to control backward motion of the trolley (4).

11. The installation according to any one of the preceding claims characterized in that each trolley (40) comprises a frame (41) at its bottom and a mobile platform (42) at its top ; said frame (41) is equipped with four stabilizing wheels (51, 52, 53, 54) mounted as loose wheels ; one of the two cross-beams of the frame has a propelling wheel (43) ensuring stand-alone propelling of said trolley (40).

12. The installation according to claim 11, said switching means include means (63) allowing to guide the trolley (40) in its track (64) and are made of three pieces tied together ; an axis (65) mounted on the trolley (40) can oscillate with its arm (66) at the extremity of which is a guiding cam (67) ; rotation of guiding means being ensured by an electrical motor.

13. The installation according to any one of the preceding claims characterized in that it also comprises an inner and an outer runway, those two runways allowing to intermix storage cells in herring-bone pattern.
